# FASCICULE DE BREVET EUROPEEN

(11) **EP 3 157 033 B1**
(45) Date de publication et mention de la délivrance du brevet: **14.03.2018**
(21) Numéro de dépôt: 16187245.2
(22) Date de dépôt: 05.09.2016
(51) Int. Cl.: H01H 9/42

(54) **CHAMBRE DE COUPURE D'UN APPAREIL DE PROTECTION ÉLECTRIQUE ET APPAREIL DE PROTECTION ÉLECTRIQUE COMPORTANT UNE TELLE CHAMBRE**
TRENNKAMMER FÜR EIN ELEKTRISCHES SICHERUNGSGERÄT, UND DIESE UMFASSENDES ELEKTRISCHES SICHERUNGSGERÄT
ARC EXTINGUISHING CHAMBER OF AN ELECTRICAL PROTECTION DEVICE AND ELECTRICAL PROTECTION DEVICE COMPRISING SUCH A CHAMBER

(30) Priorité: 16.10.2015 FR 1559876
(43) Date de publication de la demande: 19.04.2017
(73) Titulaire: Schneider Electric Industries SAS, 92500 Rueil-Malmaison (FR)
(72) Inventeur: DOMEJEAN, Eric, 38050 GRENOBLE (FR); RAPEAUX, Michel, 38050 GRENOBLE (FR)
(74) Mandataire: Colette, Marie-Françoise

(56) Documents cités:
- EP-A2- 1 693 871
- DE-A1- 4 243 314
- DE-A1- 19 810 981
- US-A- 5 933 311

## Description

### DOMAINE TECHNIQUE

La présente invention concerne une chambre de coupure d'un appareil de protection électrique comprenant une chambre de formation d'arc renfermant un contact fixe et un contact mobile, lesdits contacts étant situés sur une branche de circuit électrique dite branche principale lesquels contacts, au moment de leur séparation, forment un arc entre eux, ladite chambre de formation d'arc communiquant avec l'entrée d'une deuxième chambre dite d'extinction d'arc, ce contact mobile s'étendant de manière à tirer un arc entre les contacts lors de leur séparation, cet arc étant apte à commuter dans une branche de circuit électrique dite branche de commutation, ladite branche de commutation étant située dans la chambre d'extinction d'arc, après une certaine distance d'ouverture entre les deux contacts, ladite chambre de coupure comportant en outre des moyens aptes à limiter le courant dans la branche dite de commutation, ces moyens comportant un élément dit limiteur de courant dont la résistance est apte à augmenter sous l'effet du courant de manière à augmenter l'impédance dans la branche de commutation.

### ETAT DE LA TECHNIQUE ANTERIEURE

Dans les disjoncteurs basse tension, et plus particulièrement les disjoncteurs miniatures, avant la commutation, l'arc est placé entre le contact fixe et le contact mobile, et une tension d'arc s'établit entre les contacts, cette tension dépendant de la distance d'ouverture des contacts. L'arc commute lorsque l'ouverture des contacts est suffisante, dans une branche dite de commutation dans laquelle le courant est limité.

On connaît des solutions pour améliorer les performances de coupure de ces appareils en améliorant la limitation du courant en cas de court-circuit. On connaît par exemple le brevet DE19810981, lequel décrit une solution consistant à placer dans la branche de commutation un CTP de type métallique, et donc à faible saut résistif et ne permettant donc qu'une limitation faible du courant de court-circuit. Ce faible saut résistif du CTP garantit une absence de reclaquage, c'est-à-dire de retour de l'arc vers les contacts car la résistance du CTP après la commutation est faible.

Dans les brevets WO 200661375 et EP1384240, l'on utilise un CTP dans la branche de commutation, ce qui permet de limiter le courant de court-circuit après la commutation de l'arc. Ces appareils présentent un risque de reclaquage important si la branche de commutation est trop résistante, ce qui limite l'importance de la limitation de courant que l'on peut obtenir avec de tels appareils, car une augmentation importante de la résistance CTP entraîne une augmentation significative correspondante du risque de reclaquage.

Généralement, les brevets connus décrivent des appareils comportant soit un CTP dans la ligne principale, soit un CTP dans la ligne de commutation. Le document DE4243314 décrit aussi une telle chambre de coupure. La présente invention résout ces problèmes et propose une chambre de coupure de conception simple permettant d'augmenter la limitation du courant dans un appareil de protection électrique, ainsi qu'un appareil de protection électrique comportant une telle chambre présentant de ce fait des performances de coupure améliorées.

A cet effet, la présente invention a pour objet une chambre de coupure d'un appareil de protection électrique du genre précédemment mentionné, cette chambre comportant un premier élément limiteur de courant placé dans la branche dite principale en série avec et en aval du contact mobile et un second élément limiteur de courant placé dans la branche dite de commutation en série avec le contact fixe, le premier élément étant apte à accélérer la commutation de l'arc et à interdire le retour de l'arc vers les contacts, ou reclaquage, une fois la commutation réalisée et le second élément permettant d'augmenter la tension de pôle lorsque l'arc est dans la chambre d'extinction d'arc de manière à réaliser une limitation du courant de court-circuit.

Selon une caractéristique particulière, l'un au moins des éléments précités est un élément dit CTP à coefficient de température positif.

Selon une réalisation particulière, les premier et deuxième éléments précités sont respectivement un premier et un second composant ou une première et une seconde thermistance CTP à coefficient de température positif.

Selon une caractéristique particulière, la valeur de la résistance à une température sensiblement de +40°C du premier élément CTP (CTPa) est réglée de manière à être sensiblement égale à 1,8 m' afin de limiter la puissance du disjoncteur à une valeur de 3 Watts au maximum.

Selon une caractéristique particulière, le saut résistif du premier élément CTP est au minimum de 20, de manière à accélérer la commutation de l'arc et interdire les reclaquages après la commutation de l'arc.

Selon une autre caractéristique, la valeur de la résistance à une température de sensiblement 40° du second élément CTP est réglée de telle manière que la résistance de la branche de commutation soit toujours inférieure à celle de la branche principale afin de garantir une absence de reclaquage.

Selon une autre caractéristique, la valeur du saut résistif du second élément CTP est réglée de manière à ne pas entraîner de reclaquage une fois que le second élément CTP aura transité.

Selon une autre caractéristique, la valeur résistive à chaud, ou valeur du CTP transité, du second élément CTP est inférieur à la valeur résistive de la ligne principale, laquelle valeur résistive est principalement définie par la valeur résistive à chaud du premier CTP.

Selon une autre caractéristique, cette chambre de coupure comporte, associée à l'un au moins des deux éléments CTP, une résistance supplémentaire ou un shunt, montée en parallèle du (des) élément(s) CTP(s), dont la valeur de résistance est choisie de manière à régler la valeur du saut résistif.

Selon une autre caractéristique, cette chambre de coupure comporte un shunt monté en parallèle du second élément CTP, ce shunt présentant une résistance dont la valeur est inférieure au minimum de 10% à la valeur du premier élément CTP transité.

Selon une autre caractéristique, l'énergie nécessaire à la transition du second élément CTP est réglée de manière à permettre une transition du second élément CTP, pour un courant de court-circuit de 25kA, en un temps inférieur à 500µs, de manière à réduire l'énergie de coupure.
De préférence, ce temps est compris entre 200µs et 300µs.

La présente invention a encore pour objet un appareil de protection électrique comportant une chambre de coupure, ladite chambre comportant les caractéristiques précédemment mentionnées prises seules ou en combinaison.

Selon une caractéristique particulière, cet appareil est un disjoncteur basse tension.

Selon une caractéristique particulière, ce disjoncteur comporte les bornes de serrage amont et aval, une bobine de déclenchement magnétique, les contacts électriques, et le bilame de déclenchement thermique, tous ces éléments étant reliés électriquement et constituant le circuit principal précité.

Selon une caractéristique particulière, cet appareil est un disjoncteur miniature présentant un calibre de 16 A, et la valeur de la résistance à une température de sensiblement 40°C du premier élément limiteur de courant ne dépasse pas 1,8m afin de limiter la puissance totale dissipée du disjoncteur à une valeur de 3W.

Selon une caractéristique particulière, cet appareil est un disjoncteur miniature présentant un calibre de 16A, et la valeur de la résistance à une température de sensiblement 40°C du second élément limiteur de courant, est inférieure à 3 m afin de garantir l'absence de reclaquage à faible courant.

### EXPOSE DE L'INVENTION

Mais d'autres avantages et caractéristiques de l'invention apparaîtront mieux dans la description détaillée qui suit et se réfère aux dessins annexés donnés uniquement à titre d'exemple et dans lesquels :
- La figure 1 est un schéma électrique illustrant une chambre de coupure selon l'invention, et montrant plus particulièrement le circuit de courant avant la commutation de l'arc,
- La figure 2 est un schéma électrique illustrant une chambre de coupure selon l'invention, et montrant plus particulièrement le circuit de courant après la commutation de l'arc,
- La figure 3 est une représentation graphique illustrant la tension de pôle en fonction du temps lorsque le disjoncteur n'est équipé que d'une CTP dans le circuit principal, pour un courant de court-circuit de 25kA,
- La figure 4 est une représentation graphique illustrant la tension de pôle en fonction du temps lorsque le disjoncteur n'est équipé que d'une CTP dans le circuit de commutation, pour un courant de court-circuit de 25kA,
- La figure 5 est une représentation graphique illustrant la tension de pôle en fonction du temps pour un disjoncteur selon l'invention équipé de deux CTP, pour un courant de court-circuit de 25kA.
- La figure 6 est une représentation graphique comportant deux courbes illustrant respectivement la résistance en fonction du temps pour les deux CTP de l'appareil de la figure précédente,
- Les figures 7a et 7b sont des représentations graphiques illustrant le courant crête en fonction du courant de court-circuit (en kA), pour quatre architectures correspondant respectivement à un disjoncteur sans CTP, un disjoncteur avec CTP dans le circuit principal, un disjoncteur avec un CTP dans le circuit de commutation, et deux CTP respectivement dans les deux circuits, et
- La figure 8 est une représentation graphique comportant quatre courbes illustrant respectivement l'énergie d'arc en fonction du courant de court-circuit pour les quatre architectures.

Sur les figures, on voit une chambre de coupure C selon l'invention appartenant à un disjoncteur basse tension miniature. Ce disjoncteur comporte de manière connue en soi un circuit de courant dit principal 1 comportant deux bornes de raccordement électriques 2,3, un déclencheur magnétique 4, un contact fixe 5, un contact mobile 6 et un déclencheur thermique 7 non représenté. Ces deux déclencheurs 4,7 sont destinés à entraîner l'ouverture des contacts fixe et mobile lors de l'apparition d'un court-circuit dans le circuit principal 1.
Le disjoncteur comporte une chambre de formation d'arc F comportant les contacts fixe 5 et mobile 6, et une chambre dite d'extinction d'arc E comportant un empilement de plaques 9 appelées séparateurs aptes à assurer le refroidissement de l'arc électrique après la commutation de cet arc dans une branche de circuit électrique dite de commutation 8. Le circuit de commutation part du contact fixe 5, traverse la chambre d'extinction d'arc E sensiblement perpendiculairement auxdites plaques 9 et rejoint le contact mobile 6 en un point de jonction P relié électriquement à la borne de raccordement amont 2 du disjoncteur.
Selon l'invention, le circuit principal 1 du disjoncteur comporte, situé en amont du contact mobile, une résistance CTP (CTPa) dite première, et dans le circuit de commutation, après l'empilement de plaques 9 de séparation, une résistance CTP dite seconde (CTPb).
La première résistance limitative CTPa est insérée dans la branche de courant nominal (permanent) 1. Compte tenu des contraintes maximales de puissance dissipée par le disjoncteur, cette première résistance CTPa présente avantageusement une faible résistance à une température ambiante, c'est à dire à une température comprise entre -25°C et +70°C. Par exemple, pour un disjoncteur miniature de calibre 16A, la première résistance CTPa, à 40°C, ne dépasse pas la valeur de 1,8m afin de limiter la puissance totale dissipée du disjoncteur à une valeur de 3 W.
De plus, pour garantir la plage de déclenchement du fait d'une contrainte normative, du bilame en série avec la première résistance CTP, il est nécessaire que la dérive dans le temps de la première résistance CTP soit limitée.
Cette première résistance CTPa sera conçue de manière à présenter à la fois des valeurs faibles de la résistance et de la dérive tout en offrant un saut résistif suffisamment élevé pour accélérer la commutation de l'arc et interdire les reclaquages après commutation de l'arc.
La transition résistive caractérise le passage d'un état conducteur à un état semi-isolant. Le saut résistif mesure cette transition, et est généralement exprimé par le rapport Rmax/R(0) sans unité (voir tableau dans ce qui suit). Avantageusement, ce saut résistif est au minimum de 20, cette valeur ne pouvant pas être atteinte avec un CTP de nature métallique.

La seconde résistance limitative CTP (CTPb) participe à la limitation du courant et de l'énergie par l'augmentation de l'impédance en série avec l'arc.
La valeur de la résistance à température ambiante de cette seconde résistance CTPb est réglée de manière que la résistance de la branche de commutation 8 soit toujours inférieure à celle de la branche principale 1 afin de garantir une absence de reclaquage, notamment pour les faibles courants de court-circuit, courants dont la valeur est insuffisante pour assurer la transition de la première résistance limitative CTPa. Par exemple, pour un disjoncteur miniature de 16A, la seconde résistance CTPb à froid ne dépasse avantageusement pas la valeur de 3m . En général, la résistance de la branche principale 1 comprenant le bilame est supérieure à la résistance de la branche de commutation 8.
Le saut résistif de la seconde résistance limitatrice CTPb est également réglé de manière à ne pas causer de reclaquage une fois que la seconde résistance CTPb aura transité.
Par exemple, la valeur résistive à chaud (valeur de CTP transité) de CTPb est avantageusement inférieure à la valeur résistive de la ligne principale 1, laquelle est principalement définie par la valeur résistive à chaud de CTPa. Afin de garantir de manière précise le saut résistif de CTPb, il est avantageux de mettre en parallèle à CTPb une résistance ou un shunt dont la valeur est choisie pour répondre à cette contrainte, par exemple un shunt d'une valeur inférieure au minimum de 10% de la valeur de CTPa transitée. L'utilisation d'un shunt en parallèle permet aussi d'accroître la capacité de CTPb à tenir la contrainte thermique. De manière générale, le composant CTPb est dimensionné pour supporter une quantité d'énergie bien supérieure à CTPa.
Enfin, l'énergie Etransition nécessaire à la transition de CTPb est ajustée de manière à permettre une transition résistive le plus tôt possible après la commutation du courant, par exemple pour un courant de court-circuit de 25kA en un temps inférieur à 500µs maximum, de préférence entre 200 µs et 300µs, et ainsi accroître encore plus la limitation de l'énergie de coupure.

Sur la figure 1, on peut voir en trait gras sur le dessin le circuit du courant I traversant le circuit principal 1 avant la commutation de l'arc.
Sur la figure 2, on peut voir en trait gras sur le dessin le circuit de courant traversant le circuit de commutation 8 après commutation de l'arc.
Sur la figure 3, on voit une courbe représentant la tension de pôle U(v) en fonction du temps t(s) pour un appareil ne comportant qu'une résistance limitative CTPa dans le circuit principal pour un courant de court-circuit de 25kA.
Cette courbe comporte une première partie a correspondant à la transition de la résistance CTP, phase pendant laquelle la tension d'arc augmente lentement jusqu'au moment de la commutation de l'arc, correspondant à une seconde phase b, seconde phase pendant laquelle la tension d'arc augmente brusquement jusqu'à un maximum de tension, après lequel maximum la tension diminue lentement au cours d'une troisième phase c correspondant à la diminution du courant de court-circuit. Dans un tel cas, le rôle de la première résistance est limitée à la phase a située avant la commutation de l'arc.
La figure 4 correspond au cas où le disjoncteur ne comporte qu'une résistance limitatrice dans le circuit de commutation pour un courant de court-circuit de 25 kA.
Cette courbe comprend une première partie d pendant laquelle la tension d'arc augmente lentement, puis une seconde partie e dans laquelle la tension d'arc augmente très rapidement, phase correspondant à la commutation de l'arc, puis une troisième partie f pendant laquelle la tension diminue lentement, une quatrième partie g au cours de laquelle la tension remonte brusquement, cette partie correspondant à la transition de la résistance limitatrice dans le circuit de commutation permettant de réaliser la limitation du courant, après quoi la tension de pôle diminue lentement dans une dernière partie h jusqu'à l'extinction de l'arc.
On voit sur cette figure que, afin de s'affranchir des reclaquages éventuels, la transition de la résistance est retardée et le saut résistif est limité.
La figure 5 illustre une courbe représentant la tension de pôle en fonction du temps pour un appareil selon l'invention comportant les deux résistances CTPa et CTPb pour un courant de court-circuit de 25 kA. Sur cette courbe, l'on voit que grâce à la transition résistive i de la première résistance CTPa, la transition résistive j de la seconde résistance CTPb peut être très rapide et élevée. En effet, l'on voit que cette transition j arrive très peu de temps après la commutation du courant k et qu'elle est très proche de la transition résistive i de la première résistance CTPa comme le montre également la figure 6 illustrant respectivement les valeurs des résistances R (ohms) des deux résistances CTPa et CTPb en fonction du temps t(s) en secondes.
Sur les figures 7a et 7b, représentant le courant crête I (kA) en fonction du courant de court-circuit Icc (kA) pour les quatre architectures A1, A2, A3, A4, ces quatre architectures représentant respectivement un appareil sans CTP, un appareil avec un CTP dans la branche principale, un appareil comportant un CTP dans la branche de commutation et un appareil comportant un CTP dans chacune des branches. Et l'on voit que l'on obtient une réduction du courant crête dans toutes les solutions du fait que toutes ces solutions présentent un CTP dans la branche principale.
Sur la figure 8, comportant quatre courbes représentant l'énergie d'arc E (kJ) en fonction du courant de court-circuit Icc (kA) pour respectivement les quatre architectures A1, A2, A3 et A4, l'on voit que le choix judicieux des valeurs de résistance et d'énergie de transition des deux résistances CTP permet de maintenir sensiblement constante l'énergie de coupure E2 pour toutes les valeurs de court-circuit.

Le fonctionnement d'un appareil de protection électrique selon l'invention va être décrit dans ce qui suit en référence aux figures.
En courant nominal, tel qu'illustré sur la figure 1, le courant I passe dans un circuit comprenant les bornes de raccordement 2,3, la bobine de déclenchement magnétique 4, les contacts électriques 5,6 et le bilame de déclenchement thermique 7.
Lors de l'apparition d'un court-circuit, un arc est généré entre les contacts. Sous l'effet du passage du courant, la valeur de la résistance de la première résistance CTPa va augmenter ainsi que l'impédance totale de cette branche dite principale 1. Cette augmentation d'impédance va accélérer la commutation de l'arc électrique vers la branche 8 où est placée la chambre d'extinction d'arc E.
Lorsque l'arc se trouve dans la chambre d'extinction E (figure 2), la seconde résistance limitatrice CTPb intervient à son tour. Sa transition va s'ajouter à la tension développée par l'arc dans la chambre d'extinction E et accroître la limitation du courant de court-circuit.
Compte-tenu de la présence de la première résistance CTPa, l'arc ne peut revenir sur les contacts du fait de la transition du premier composant CTPa. Les deux CTP sont complémentaires dans le sens où :
1 : CTPa favorise une rapide commutation de l'arc grâce à un rapide saut résistif en cas de court-circuit. En outre, CTPa garantit l'absence de reclaquage une fois que l'arc a commuté vers la chambre d'arc. Eventuellement, CTPa permet aussi de limiter le courant crête.
2 : CTPb limite rapidement l'énergie de coupure en ajoutant à la tension d'arc une tension supplémentaire, tout en garantissant l'absence de reclaquage grâce à une limitation du saut résistif.

Enfin, le choix judicieux des valeurs des résistances des deux CTP et de l'énergie nécessaire à leur transition résistive permet de maintenir sensiblement constante l'énergie de coupure pour tous les courants de court-circuit, et ainsi de dimensionner la chambre de coupure pour une coupure à faible énergie.

Ci-dessous sont présentés des résultats de simulation sur un disjoncteur miniature de calibre 16A en fonction du courant de court-circuit CC (kA) à 240 V dans les quatre architectures suivantes :
1 : Disjoncteur seul.
2 : Disjoncteur avec 2 CTP, l'un dans la branche principale, l'autre dans la branche de commutation.
3 : Disjoncteur avec 1 CTPb dans la branche de commutation (BC).
4 : Disjoncteur avec 1 CTPa dans la branche principale (BP).

| | **Disjoncteur sans CTP** | | | | **Disjoncteur avec 2 CTP** | | | | **Disjoncteur avec 1 CTP (BC)** | | | | **Disjoncteur avec 1 CTP (BP)** | | | |
|---|---|---|---|---|---|---|---|---|---|---|---|---|---|---|---|---|
| | | | | | | | **CTPa** | **CTPb** | | | | **CTPb** | | | **CTPa** | |
| | | | | | **R(0) mOhm** | | **1.8** | **3** | | | | **3** | | | **1.8** | |
| | | | | | **Rmax mOhm** | | **48** | **44** | | | | **33** | | | **48** | |
| | | | | | **E transition (J)** | | **20** | **20** | | | | **55** | | | **20** | |

| **Courant CC (kA)** | I crête 1 (kA) | I².t1 (kA².s) | Durée (ms) | E arc1 (kJ) | I crête 2 (kA) | I².t2 (kA².s) | Durée (ms) | E arc2 (kJ) | I crête 3 (kA) | I².t3 (kA².s) | Durée (ms) | E arc3 (kJ) | I crête 4 (kA) | I².t4 (kA².s) | Durée (ms) | E arc4 (kJ) |
|---|---|---|---|---|---|---|---|---|---|---|---|---|---|---|---|---|
| 6 | 3.24 | 13.2 | 4.3 | 1.64 | 3.21 | 12.0 | 4.0 | 1.37 | 3.24 | 12.8 | 4.3 | 1.57 | 3.22 | 13.1 | 4.3 | 1.62 |
| 8 | 3.87 | 20.7 | 4.0 | 2.20 | 3.64 | 16.2 | 3.6 | 1.56 | 3.87 | 19.9 | 4.0 | 2.10 | 3.64 | 18.9 | 4.0 | 2.04 |
| 10 | 4.38 | 24.2 | 3.8 | 2.33 | 3.93 | 17.8 | 3.3 | 1.51 | 4.38 | 23.2 | 3.8 | 2.21 | 3.93 | 20.9 | 3.8 | 2.04 |
| 12 | 4.92 | 29.7 | 3.5 | 2.56 | 4.28 | 20.3 | 2.9 | 1.53 | 4.92 | 27.7 | 3.3 | 2.28 | 4.28 | 24.4 | 3.5 | 2.12 |
| 15 | 5.43 | 32.0 | 3.2 | 2.58 | 4.63 | 20.9 | 2.7 | 1.44 | 5.43 | 29.2 | 3.0 | 2.20 | 4.63 | 25.5 | 3.2 | 2.08 |
| 18 | 5.87 | 33.4 | 3.0 | 2.55 | 4.92 | 21.4 | 2.4 | 1.35 | 5.87 | 30.0 | 2.7 | 2.10 | 4.92 | 26.4 | 3.0 | 2.02 |
| 20 | 6.20 | 35.2 | 2.9 | 2.56 | 5.10 | 22.2 | 2.3 | 1.30 | 6.20 | 31.2 | 2.5 | 2.06 | 5.10 | 27.2 | 2.9 | 1.98 |
| 25 | 6.91 | 38.2 | 2.6 | 2.52 | 5.49 | 22.3 | 2.0 | 1.15 | 6.91 | 33.3 | 2.2 | 1.94 | 5.49 | 28.0 | 2.6 | 1.86 |

On notera que le saut résistif s'exprime par la valeur Rmax/R(0) dans le tableau ci-dessus.

L'invention s'applique avantageusement à tout appareil de protection électrique comportant une chambre de coupure et en particulier un disjoncteur à courant continu ou un disjoncteur à courant alternatif à tension élevée, par exemple pour une installation de 690V.

## Revendications

1. Chambre de coupure (C) d'un appareil de protection électrique comprenant une chambre de formation d'arc (F) renfermant un contact fixe (5) et un contact mobile (6), lesdits contacts (5, 6) étant situés sur une branche de circuit électrique dite branche principale (1) lesquels contacts (5,6), au moment de leur séparation, forment un arc entre eux, ladite chambre de formation d'arc (F) communiquant avec l'entrée d'une deuxième chambre dite d'extinction d'arc (E), ce contact mobile (6) s'étendant de manière à tirer un arc entre les contacts (5,6) lors de leur séparation, cet arc étant apte à commuter dans une branche de circuit électrique dite branche de commutation (8), ladite branche de commutation (8) étant située dans la chambre d'extinction d'arc (E), après une certaine distance d'ouverture entre les deux contacts (5,6), ladite chambre de coupure (C) comportant en outre des moyens aptes à limiter le courant (CTPa, CTPb) dans la branche dite de commutation (8), ces moyens (CTPa, CTPb) comportant un élément dit limiteur de courant dont la résistance est apte à augmenter sous l'effet du courant de manière à augmenter l'impédance dans la branche de commutation (8), ladite chambre de coupure (C) comportant un second élément limiteur de courant (CTPb) placé dans la branche dite de commutation (8) en série avec le contact fixe (5) et permettant d'augmenter la tension de pôle lorsque l'arc est dans la chambre d'extinction d'arc (E) de manière à réaliser une limitation du courant de court-circuit, **caractérisée en ce qu'**elle comporte un premier élément limiteur de courant (CTPa) placé dans la branche dite principale (1) en série avec et en aval du contact mobile (6), le premier élément étant apte à accélérer la commutation de l'arc et à interdire le retour de l'arc vers les contacts (5,6), ou reclaquage, une fois la commutation réalisée. (E)

2. Chambre de coupure (C) selon la revendication 1, **caractérisée en ce que** l'un au moins des éléments (CTPa, CTPb) précités est un élément dit CTP à coefficient de température positif.

3. Chambre de coupure (C) selon la revendication 1 ou 2, **caractérisée en ce que** les premier et deuxième éléments précités (CTPa), (CTPb) sont respectivement un premier et un second composant ou une première et une seconde thermistance CTP à coefficient de température positif.

4. Chambre de coupure (C) selon la revendication 3, **caractérisée en ce que** la valeur de la résistance à une température sensiblement égale à +40°C du premier élément (CTPa) est au maximum de 1,8m afin de limiter la puissance du disjoncteur à une valeur de 3 Watts.

5. Chambre de coupure (C) selon la revendication 4, **caractérisée en ce que** la valeur du saut résistif Rmax/R(0) du premier élément CTP (CTPa) est au minimum de 20, de manière à accélérer la commutation de l'arc et interdire les reclaquages après la commutation de l'arc.

6. Chambre de coupure (C) selon l'une quelconque des revendications 3 à 5, **caractérisée en ce que** la valeur de la résistance à une température sensiblement égale à 40°C du second élément CTP (CTPb) est réglée de telle manière que la résistance de la branche de commutation (8) soit toujours inférieure à celle de la branche principale (1) afin de garantir une absence de reclaquage.

7. Chambre de coupure (C) selon l'une quelconque des revendications 3 à 6, **caractérisée en ce que** la valeur du saut résistif du second élément CTP (CTPb) est tel qu'aucun reclaquage ne soit généré une fois que le second élément CTP aura transité.

8. Chambre de coupure (C) selon la revendication 7, **caractérisée en ce que** la valeur résistive à chaud, ou valeur du CTP transité, du second élément CTP (CTPb) est inférieure à la valeur résistive de la ligne principale (1), laquelle valeur résistive est principalement définie par la valeur résistive à chaud du premier CTP (CTPa).

9. Chambre de coupure (C) selon la revendication 7 ou 8, **caractérisée en ce qu'**elle comporte, associée à l'un au moins des deux éléments CTP (CTPa,CTPb), une résistance supplémentaire ou un shunt, montée en parallèle du (des) élément(s) CTP(s), dont la valeur de résistance est choisie de manière à régler la valeur du saut résistif.

10. Chambre de coupure (C) selon la revendication 9, **caractérisée en ce qu'**elle comporte un shunt monté en parallèle du second élément CTP(CTPb), ce shunt présentant une résistance dont la valeur est inférieure au minimum de 10% à la valeur du premier élément CTP transité (CTPa).

11. Chambre de coupure (C) selon l'une quelconque des revendications précédentes, **caractérisée en ce que** l'énergie nécessaire à la transition du second élément CTP (CTPb) est telle que la transition du second élément (CTPb) pour un courant de court-circuit de 25kA, est réalisée en un temps inférieur à 500µs, de manière à réduire l'énergie de coupure.

12. Chambre de coupure (C) selon la revendication 11, **caractérisé en ce que** ce temps est compris entre 200µs et 300µs.

13. Appareil de protection électrique, **caractérisé en ce qu'**il comporte une chambre de coupure (C) selon l'une quelconque des revendications précédentes.

14. Appareil de protection électrique selon la revendication 13, **caractérisé en ce que** c'est un disjoncteur basse tension.

15. Appareil de protection électrique selon la revendication 14, **caractérisé en ce que** ce disjoncteur comporte les bornes de serrage amont (2) et aval (3), une bobine de déclenchement magnétique (4), les contacts électriques (5,6), et le bilame de déclenchement thermique (7), tous ces éléments étant reliés électriquement et constituant le circuit principal précité (1).

16. Appareil de protection électrique selon l'une quelconque des revendications 13 à 15, **caractérisé en ce que** c'est un disjoncteur miniature présentant un calibre de 16 A, et **en ce que** la valeur de la résistance à une température sensiblement égale à +40°C du premier élément limiteur (CTPa) ne dépasse pas 1,8m afin de limiter la puissance totale dissipée du disjoncteur à une valeur de 3W.

17. Appareil de protection électrique selon l'une quelconque des revendications 13 à 16, **caractérisé en ce que** c'est un disjoncteur miniature présentant un calibre de 16A, et **en ce que** la valeur de la résistance à une température sensiblement égale à +40°C du second élément limiteur (CTPb) est inférieure à 3 m .

## Patentansprüche

1. Löschkammer (C) für ein elektrisches Sicherungsgerät, die eine Lichtbogenbildungskammer (F) aufweist, die einen festen Kontakt (5) und einen beweglichen Kontakt (6) enthält, wobei die Kontakte (5, 6) auf einem Zweig des Stromkreises, der Hauptzweig (1) genannt wird, angeordnet sind, wobei sich zwischen den Kontakten (5, 6) bei ihrer Trennung ein Lichtbogen bildet, wobei die Lichtbogenbildungskammer (F) mit dem Eingang einer zweiten sogenannten Lichtbogenlöschungskammer (E) in Verbindung steht, wobei sich dieser bewegliche Kontakt (6) derart erstreckt, um zwischen den Kontakten (5, 6) bei ihrer Trennung einen Lichtbogen zu ziehen, wobei dieser Lichtbogen geeignet ist, in einen Zweig des Stromkreises, der Schaltungszweig (8) genannt wird, umzuschalten, wobei der Schaltungszweig (8) in der Lichtbogenlöschungskammer (E) nach einem bestimmten Öffnungsabstand zwischen den zwei Kontakten (5, 6) angeordnet ist, wobei die Löschkammer (C) ferner Mittel (CTPa, CTPb) aufweist, die geeignet sind, den Strom in dem Schaltungszweig (8) zu begrenzen, wobei diese Mittel (CTPa, CTPb) ein Strombegrenzungselement aufweisen, dessen Widerstand geeignet ist, sich unter der Wirkung des Stroms derart zu erhöhen, um die Impedanz in dem Schaltungszweig (8) zu erhöhen, wobei die Löschkammer (C) ein zweites Strombegrenzungselement (CTPb) aufweist, das in dem Schaltungszweig (8) in Reihe mit dem festen Kontakt (5) angeordnet ist und ermöglicht, die Polspannung zu erhöhen, wenn sich der Lichtbogen in der Lichtbogenlöschungskammer (E) befindet, derart, um eine Begrenzung des Kurzschlussstroms herzustellen, **dadurch gekennzeichnet, dass** sie ein erstes Strombegrenzungselement (CTPa) aufweist, das in dem Hauptzweig (1) in Reihe mit und nachgelagert nach dem beweglichen Kontakt (6) angeordnet ist, wobei das erste Element geeignet ist, das Umschalten des Lichtbogens zu beschleunigen und die Reaktivierung oder das Wiederdurchschlagen des Lichtbogens zu den Kontakten (5, 6) nach dem Umschalten zu verhindern.

2. Löschkammer (C) nach Anspruch 1, **dadurch gekennzeichnet, dass** mindestens eines der vorgenannten Elemente (CTPa, CTPb) ein PTC-Element mit positivem Temperaturkoeffizienten ist.

3. Löschkammer (C) nach Anspruch 1 oder 2, **dadurch gekennzeichnet, dass** das erste und zweite vorgenannte Element (CTPa), (CTPb) jeweils eine erste und eine zweite Komponente oder ein erster und ein zweiter PTC-Thermistor mit positivem Temperaturkoeffizienten ist.

4. Löschkammer (C) nach Anspruch 3, **dadurch gekennzeichnet, dass** der Wert des Widerstands des ersten Elements (CTPa) bei einer Temperatur, die im Wesentlichen gleich +40°C ist, maximal 1,8m Ω beträgt, um die Leistung des Schutzschalters auf einen Wert von 3 Watt zu beschränken.

5. Löschkammer (C) nach Anspruch 4, **dadurch gekennzeichnet, dass** der Wert des Widerstandssprungs Rmax/R(0) des ersten PTC-Elements (CTPa) mindestens 20 beträgt, derart, um das Umschalten des Lichtbogens zu beschleunigen und das Wiederdurchschlagen nach dem Umschalten des Lichtbogens zu verhindern.

6. Löschkammer (C) nach einem der Ansprüche 3 bis 5, **dadurch gekennzeichnet, dass** der Wert des Widerstands des zweiten PTC-Elements (CTPb) bei einer Temperatur, die im Wesentlichen gleich 40°C ist, derart eingestellt ist, dass der Widerstand des Schaltungszweigs (8) immer niedriger als jener des Hauptzweigs (1) ist, um zu garantieren, dass es zu keinem Wiederdurchschlagen kommt.

7. Löschkammer (C) nach einem der Ansprüche 3 bis 6, **dadurch gekennzeichnet, dass** der Wert des Widerstandssprungs des zweiten PTC-Elements (CTPb) derart ist, dass es zu keinem Wiederdurchschlagen kommt, nachdem das zweite PTC-Element übergegangen ist.

8. Löschkammer (C) nach Anspruch 7, **dadurch gekennzeichnet, dass** der Wärmewiderstandswert oder der Wert des übergegangenen PTC des zweiten PTC-Elements (CTPb) niedriger ist als der Widerstandswert der Hauptleitung (1), wobei der Widerstandswert hauptsächlich durch den Wärmewiderstandswert des ersten PTC (CTPa) definiert ist.

9. Löschkammer (C) nach Anspruch 7 oder 8, **dadurch gekennzeichnet, dass** sie verbunden mit mindestens einem der zwei PTC-Elemente (CTPa, CTPb) einen zusätzlichen Widerstand oder einen Shunt aufweist, der parallel zu dem (den) PTC-Element(en) geschaltet ist, dessen Widerstandswert derart ausgewählt ist, um den Wert des Widerstandssprungs einzustellen.

10. Löschkammer (C) nach Anspruch 9, **dadurch gekennzeichnet, dass** sie einen Shunt aufweist, der parallel zu dem zweiten PTC-Element (CTPb) geschaltet ist, wobei dieser Shunt einen Widerstand aufweist, dessen Wert um mindestens 10 % niedriger als der Wert des ersten übergegangenen PTC-Elements (CTPa) ist.

11. Löschkammer (C) nach einem der vorhergehenden Ansprüche, **dadurch gekennzeichnet, dass** die Energie, die für das Übergehen des zweiten PTC-Elements (CTPb) notwendig ist, derart ist, dass das Übergehen des zweiten Elements (CTPb) für einen Kurzschlussstrom von 25 kA in einer Zeit von weniger als 500 µs derart erfolgt, um die Abschaltenergie zu reduzieren.

12. Löschkammer (C) nach Anspruch 11, **dadurch gekennzeichnet, dass** diese Zeit zwischen 200 µs und 300 µs beträgt.

13. Elektrisches Sicherungsgerät, **dadurch gekennzeichnet, dass** es eine Löschkammer (C) nach einem der vorhergehenden Ansprüche aufweist.

14. Elektrisches Sicherungsgerät nach Anspruch 13, **dadurch gekennzeichnet, dass** es ein Niedrigspannungs-Schutzschalter ist.

15. Elektrisches Sicherungsgerät nach Anspruch 14, **dadurch gekennzeichnet, dass** dieser Schutzschalter die vorgelagerte (2) und nachgelagerte (3) Spannklemme, eine Magnetauslösespule (4), die elektrischen Kontakte (5, 6) und das Bimetall zum thermischen Auslösen (7) aufweist, wobei all diese Elemente elektrisch verbunden sind und den Hauptstromkreis (1) bilden.

16. Elektrisches Sicherungsgerät nach einem der vorhergehenden Ansprüche 13 bis 15, **dadurch gekennzeichnet, dass** es ein Miniatur-Schutzschalter ist, der ein Kaliber von 16 A aufweist, und dadurch, dass der Wert des Widerstands des ersten Begrenzungselements (CTPa) bei einer Temperatur, die im Wesentlichen gleich +40 °C ist, 1,8m Ω nicht überschreitet, um die Gesamtverlustleistung des Schutzschalters auf einen Wert von 3 Watt zu beschränken.

17. Elektrisches Sicherungsgerät nach einem der vorhergehenden Ansprüche 13 bis 16, **dadurch gekennzeichnet, dass** es ein Miniatur-Schutzschalter ist, der ein Kaliber von 16 A aufweist, und dadurch, dass der Wert des Widerstands des zweiten Begrenzungselements (CTPb) bei einer Temperatur, die im Wesentlichen gleich +40 °C ist, niedriger als 3 mΩ ist.

## Claims

1. Arc-extinguishing chamber (C) of an electrical protection device comprising an arc formation chamber (F) containing a fixed contact (5) and a moving contact (6), said contacts (5, 6) being located on a branch of an electrical circuit, referred to as the main branch (1), which contacts (5, 6), at the moment of their separation, form an arc between them, said arc formation chamber (F) communicating with the input of a second chamber, referred to as the arc-quenching chamber (E), this moving contact (6) extending in such a way as to draw an arc between the contacts (5, 6) as they separate, this arc being capable of changing over to a branch of an electrical circuit, referred to as the changeover branch (8), said changeover branch (8) being located within the arc-quenching chamber (E), after a certain opening distance between the two contacts (5, 6), said arc-extinguishing chamber (C) additionally including current-limiting means (CTPa, CTPb) in the branch referred to as the changeover branch (8), these means (CTPa, CTPb) including an element, referred to as the current-limiting element, the resistance of which is capable of increasing under the effect of the current in such a way as to increase the impedance in the changeover branch (8), said arc-extinguishing chamber (C) including a second current-limiting element (CTPb) placed in the branch referred to as the changeover branch (8) in series with the fixed contact (5) and allowing the pole voltage to increase when the arc is in the arc-quenching chamber E, in such a way as to limit the short-circuit current,**characterized in that** it includes a first current-limiting element (CTPa) placed in the branch referred to as the main branch (1) in series with and downstream of the moving contact (6), the first element being capable of accelerating the changeover of the arc and of preventing the return of the arc to the contacts (5, 6), or return breakdown, once changeover has been achieved.

2. Arc-extinguishing chamber (C) according to Claim 1, **characterized in that** at least one of the aforementioned elements (CTPa, CTPb) is an element referred to as a positive temperature coefficient (PTC) element.

3. Arc-extinguishing chamber (C) according to Claim 1 or 2, **characterized in that** the aforementioned first and second elements (CTPa, CTPb) are a first and a second positive temperature coefficient (PTC) component or a first and a second positive temperature coefficient (PTC) thermistor, respectively.

4. Arc-extinguishing chamber (C) according to Claim 3, **characterized in that** the value of the resistance of the first element (CTPa) at a temperature that is substantially equal to +40°C is at most 1.8 mΩ in order to limit the power of the circuit breaker to a value of 3 watts.

5. Arc-extinguishing chamber (C) according to Claim 4, **characterized in that** the value of the jump in resistance Rmax/R(0) of the first PTC element (CTPa) is at least 20, so as to accelerate the changeover of the arc and to prevent occurrences of return breakdown after the changeover of the arc.

6. Arc-extinguishing chamber (C) according to any one of Claims 3 to 5, **characterized in that** the value of the resistance of the second PTC element (CTPb) at a temperature that is substantially equal to 40°C is regulated such that the resistance of the changeover branch (8) is always lower than that of the main branch (1) in order to ensure the absence of return breakdown.

7. Arc-extinguishing chamber (C) according to any one of Claims 3 to 6, **characterized in that** the value of the jump in resistance of the second PTC element (CTPb) is such that no return breakdown occurs once the second PTC element has transitioned.

8. Arc-extinguishing chamber (C) according to Claim 7, **characterized in that** the hot resistance value, or value of the transitioned PTC, of the second PTC element (CTPb) is lower than the resistance value of the main line (1), which resistance value is mainly defined by the hot resistance value of the first PTC (CTPa).

9. Arc-extinguishing chamber (C) according to Claim 7 or 8, **characterized in that** it includes, in association with at least one of the two PTC elements (CTPa, CTPb), an additional resistor or a shunt, connected in parallel to the one or more PTC elements, the resistance value of which is chosen so as to regulate the value of the jump in resistance.

10. Arc-extinguishing chamber (C) according to Claim 9, **characterized in that it** includes a shunt connected in parallel to the second PTC element (CTPb), this shunt having a resistance the value of which is lower by at least 10% than the value of the transitioned first PTC element (CTPa).

11. Arc-extinguishing chamber (C) according to any one of the preceding claims, **characterized in that** the energy required for the transition of the second PTC element (CTPb) is such that the transition of the second element (CTPb) for a short-circuit current of 25 kA is achieved in a time of less than 500 µs, thereby decreasing the switching energy.

12. Arc-extinguishing chamber (C) according to Claim 11, **characterized in that** this time is comprised between 200 µs and 300 µs.

13. Electrical protection device, **characterized in that** it includes an arc-extinguishing chamber (C) according to any one of the preceding claims.

14. Electrical protection device according to Claim 13, **characterized in that** it is a low-voltage circuit breaker.

15. Electrical protection device according to Claim 14, **characterized in that** this circuit breaker includes the upstream (2) and downstream (3) clamping terminals, a magnetic trip coil (4), the electrical contacts (5, 6) and the thermal trip bimetallic strip (7), all of these elements being electrically linked and forming the aforementioned main circuit (1).

16. Electrical protection device according to any one of Claims 13 to 15, **characterized in that** it is a miniature circuit breaker having a rating of 16 A, and **in that** the value of the resistance of the first limiting element (CTPa) at a temperature that is substantially equal to +40°C does not exceed 1.8 mΩ in order to limit the total power dissipated by the circuit breaker to a value of 3 watts.

17. Electrical protection device according to any one of Claims 13 to 16, **characterized in that** it is a miniature circuit breaker having a rating of 16 A, and **in that** the value of the resistance of the second limiting element (CTPb) at a temperature that is substantially equal to +40°C is lower than 3 mΩ.
